# EUROPÄISCHE PATENTSCHRIFT

(11) **EP 2 884 031 B1**
(45) Veröffentlichungstag und Bekanntmachung des Hinweises auf die Patenterteilung: **23.08.2017**
(21) Anmeldenummer: 14004209.4
(22) Anmeldetag: 13.12.2014
(51) Int. Cl.: E05B 63/00, E05B 63/08, E05B 9/08

(54) **Türblatt mit einem in eine stirnseitige Ausnehmung eingesetzten Schlosskasten**
Door leaf with a lock case inserted in a frontal recess
Vantail doté d'un boîtier de serrure inséré dans un évidement frontal

(30) Priorität: 13.12.2013 AT 9572013; 25.02.2014 AT 1322014
(43) Veröffentlichungstag der Anmeldung: 17.06.2015
(73) Patentinhaber: Degelsegger, Walter, 4693 Desselbrunn (AT)
(72) Erfinder: Degelsegger, Walter, 4693 Desselbrunn (AT)

(56) Entgegenhaltungen:
- EP-A1- 2 500 504
- US-A- 4 789 191
- US-A1- 2008 251 264

## Beschreibung

Die Erfindung betrifft ein Türblatt mit einem in eine stirnseitige Ausnehmung eingesetzten Schlosskasten und einer Handhabe, welche um eine zur Ebene des Türblattes normal ausgerichtete Welle schwenkbar ist.
Die im Wohn- und Bürobereich eingesetzten Schwenktüren sind typischerweise in der besagten Art aufgebaut. Die Handhabe ragt nahe der von der Schwenkwelle des Türblattes abgewandten Längskante des Türblattes normal vom Türblatt weg. Die schwenkbare Welle der Handhabe - mit welcher die Handhabe starr verbunden ist - ist normal zur Ebene des Türblattes ausgerichtet und sie verläuft durch eine Ausnehmung am Türblatt hindurch von der Handhabe in den Schlosskasten. Die Welle der Handhabe ist im Schlosskasten mit einem schwenkbaren Teil verbunden. Im Bereich der Sichtseite des Türblattes ist die Welle über die Handhabe an einer sogenannten Rosette gegen seitliches Ausbiegen abgestützt. Für diese Abstützung ist die Welle durch eine Ausnehmung in der Rosette hindurchgeführt und ein von der Handhabe aus in die Ausnehmung an der Rosette ragender Teil liegt möglichst spielfrei aber ohne zu pressen an der Ausnehmung an, sodass zwischen Handhabe und Rosette ein Art Gleitlager gebildet wird.
Üblicherweise ist der Schlosskasten mit einem Stulpblech verbunden, welches bei fertig montiertem Türblatt an der Stirnseite des Türblattes anliegt und mit dem Türblatt verschraubt ist, wodurch die Lage des Schlosskastens am Türblatt definiert ist. Die Rosette ist üblicherweise durch Schrauben, welche normal zur Ebene des Türblattes durch sie hindurch verlaufen und mit Gewindebohrungen im Material des Türblattes in Gewindeeingriff sind, starr am Türblatt gehalten.
Die Position jener Schrauben, welche die Rosette am Türblatt fixieren, ist gegenüber dem Türblatt durch Mutternbohrungen am Türblatt genau vorgegeben, und gegenüber der Rosette durch Durchgangsbohrungen mit Senkung für den Schraubenkopf ebenso genau vorgegeben. Zufolge unverme-dbarer Fertigungs- und Montagetoleranzen passen diese Vorgaben aber oftmals nicht genau damit zusammen, in welcher Linie die Welle der Handhabe zufolge der Position des Schlosskastens am Türblatt verlaufen sollte. Das führt dann zu einer unpassenden, zwängenden, manchmal knirschenden oder knarrenden Lagerung der Welle der Handhabe und in weiterer Folge zu schlechter Schwenkbarkeit der Handhabe und manchmal auch zu Zerstörung eines Mechanismus im Schlosskasten oder zum Bruch der Welle der Handhabe.

Die Schriften US 3107113 A, WO 201000170 A2, US 2013056612 A1 und FR 2846354 A1 zeigen Befestigungsmöglichkeiten für Rosetten an einem Türblatt, bei denen Schrauben durch eine Rosette hindurch in das Türblatt führen und bei gelockerten Schrauben die Rosette gegenüber den Schrauben parallel zur Ebene des Türblattes noch verschiebbar ist. Um die damit erforderlichen Langlöcher in der Rosette abzudecken werden separate Abdeckungen über der Rosette verwendet. Die oben besprochenen Probleme bezüglich Lagerung der Welle der Handhabe lassen sich damit zwar vermeiden, es gibt aber störend starke Einschränkungen bezüglich des Designs der sichtbaren Teile im Bereich der Handhabe.

Die EP 2 500 504 A1 und die US 2008/251264 A1 zeigen jeweils einen Brandschutzteil, welcher das Überschlagen von Hitze und Brand von einer Seite des Türblattes auf die andere Seite des Türblatttes durch die Schwachstelle, welche die Ausnehmung für den Schlosskasten ansonsten darstellt, verhindern soll. Trotz räumlicher Nähe dazu ist der Brandschutzteil. nicht dazu bestimmt, Mutternteil für Schrauben zu sein mit denen eine Rosette fixiert wird.

Die US 4 789 191 A zeigt ein Türblatt mit einem in eine stirnseitige Ausnehmung eingesetzter Schlosskasten und einer Handhabe, welche um eine zur Ebene des Türblattes normal ausgerichtete Welle schwenkbar ist, welche an einer Rosette drehbar gelagert gehalten ist, die am Türblatt durch Schrauben gehalten wird, welche in zur Ebene des Türblattes normaler Richtung durch die Rosette hindurch verlaufen. Bei gelockerten Schrauben sind die Schrauben und damit in Eingriff befindlicher Mutternteil welcher in eine Ausnehmung am Türblatt eingesetzt ist, gegenüber dem Türblatt parallel zu dessen Ebene verschiebbar. Der Mutternteil ist mit einer Druckfeder versehen, welche sich in eingebautem Zustand an dem Schlosskasten abstützt und damit den Mutternteil gegen eine zur Türblattebene parallele Begrenzungswand der Ausnehmung am Türblatt andrückt. Zur Montage muss erst der Schlosskasten eingesetzt werden bevor zwei Mutternteile nacheinander in die gleiche Ausnehmung eingebracht und in die passend Position verschoben werden können.

Die der Erfindung zu Grunde liegende Aufgabe besteht darin, die für die Montage einer Handhabe am Türblatt erforderlichen Teile so zu gestalten, dass die Rosette ideal bezüglich jener Position der Welle der Handhabe montiert werden kann, welche nach der Montage des Schlosskastens am Türblatt durch die dann vorliegende Position und Ausrichtung des Schlosskastens definiert ist.

Für das Lösen der Aufgabe wird wie auch bei Bauweisen gemäß dem Stand der Technik vorgeschlagen, dass die Rosette durch die Wirkung von unter Zugspannung stehenden Schrauben, welche durch die Rosette hindurch in zur Ebene des Türblattes normaler Richtung verlaufen, gegen das Türblatt gedrückt wird und dadurch am Türblatt fixiert wird.

Ein Mutternteil, der mit dem Schraubengewinde in Eingriff ist, ist parallel zur Ebene des Türblattes verschiebbar auszuführen, wobei der Mutternteil von einer Ausnehmung her, in welche er eingesetzt ist, durch die Wirkung der Schrauben gegen jene Wand des Türblattes gezogen wird, von welcher von der anderen Seite her die Rosette angedrückt wird.

Damit der ggf. verwendete Mutternteil seitlich verschiebbar ist, sind auch die darin eingreifenden Schrauben seitlich verschiebbar. Dazu weisen die Schraubendurchgangsbohrungen im Längsbereich zwischen Mutternteil und Rosette einen um mehrere Millimeter grö-ßeren Durchmesser auf als der Durchmesser der Schrauben in dem durch diese Durchgangsbohrungen umfassten Längsbereich ist.
Als erfindungsgemäße Verbesserung ist vorgesehen, den Mutternteil so auszubilden, dass er unter elastischer Verformung seiner selbst an gegenüberliegenden Begrenzungswänden der Ausnehmung anliegt.
In einer besonders bevorzugten Ausführung ist die Ausnehmung in welche der Mutternteil eingesetzt ist, jene Ausnehmung, in welche auch der Schlosskasten eingesetzt ist.

Durch die erfindungsgemäßen Merkmale ist die Rosette bei leicht gelockerten Schrauben am Türblatt entlang parallel zur Ebene des Türblattes verschiebbar und kann so in die ideale Linie bezüglich der vom Schlosskasten herausragenden Welle der Handhabe gerückt werden. Wenn dann die Schrauben angezogen werden und somit die Rosette an das Türblatt andrücken, ist die Rosette gegenüber dem Türblatt durch Reibung kraftschlüssig in der idealen Position am Türblatt fixiert und stellt dann dauerhaft eine ideal positionierte Lagerung für die Welle der Handhabe dar.
Die Rosette kann dabei extrem einfach aufgebaut sein und die Positionen der Schrauben gegenüber der Rosette können klar definiert sein, sodass auch Senkkopfschrauben und entsprechend angesenkte Durchgangsbohrungen in der Rosette angewendet werden können.

"Kraftschlüssig" fixiert, heißt, dass ein Körper an einem anderen durch Reibung zufolge einer Anpresskraft an diesen Körper in einer definierten Position gehalten wird. Sobald die Anpresskraft nachlässt sind die Körper demgemäß gegeneinander verschiebbar, weil die Reibungskraft nachlässt. Im Gegensatz dazu ist bei einer "Formschlüssigen Fixierung" zwischen zwei Körpern eine Relativbewegung zwischen den beiden Körpern möglich, wenn zumindest ein Körper verformt wird.

Die Erfindung wird an Hand mehrerer Zeichnungen veranschaulicht:
Fig. 1: zeigt in Teilschnittansicht mit Blickrichtung von oben den relevanten Teil eines beispielhaften erfindungsgemäß ausgeführten Türblattes.
Fig. 2: zeigt in Schrägrissansicht einen am Türblatt von Fig. 1 in die Ausnehmung für den Schlosskasten einzusetzenden Mutternteil.
Fig. 3: zeigt in Teilschnittansicht mit Blickrichtung von oben den relevanten Teil eines zweiten beispielhaften erfindungsgemäß ausgeführten Türblattes.
Fig. 4: zeigt in Schrägrissansicht einen beispielhaften, an dem Türblatt von Fig. 3 in die Ausnehmung für den Schlosskasten einzusetzenden Mutternteil.
Fig. 5: zeigt in Schrägrissansicht einen weiteren beispielhaften an dem Türblatt von Fig. 3 in die Ausnehmung für den Schlosskasten einsetzbaren Mutternteil.

In der in Fig. 1 skizzierten Bauweise, weist das Türblatt 5 zumindest an der schlossseitigen Falzfläche ein zur Falzfläche hin offenes Rahmenprofil 6 auf, dessen Profilhohlraum die Ausnehmung 7 bildet.
Der Schlosskasten 1 ist im Rahmenprofil 6 angeordnet und daran mittels eines Stulpblechs, eines Klemmteils und Schrauben befestigt. Zusätzlich zum Schlosskasten 1 ist der Mutternteil 9 im Rahmenprofil 6 angeordnet. Der Mutternteil 9 besteht typischerweise aus Stahlblech; er hat etwa die Gestalt eines U-Profils (siehe auch Fig. 2) und als solches ist er parallel zum Rahmenprofil 6 in diesem angeordnet, wobei die nach außen gebogenen freien Endbereiche 11 seiner Profilschenkel im elastischen Bereich gegenüber ihrer entspannten Position etwas zusammengebogen sind, sodass sie also an der Innenseite der Seitenflächen des Rahmenprofils 6 unter Druck anliegen und damit den Mutternteil 9 kraftschlüssig, und damit noch verschiebbar im Rahmenprofil 6 halten. Der Schlosskasten 1 ragt durch eine Ausnehmung 13 (Fig. 2) in der Basisfläche des Mutternteils 9 durch diesen hindurch. Vom Schlosskasten aus ragt die Welle 2 der Handhabe normal zur Ebene des Türblattes durch eine Ausnehmung 10 durch einen Schenkel des Mutternteils 9 hindurch, sowie durch eine Bohrung durch eine Seitenwand des Rahmenprofils 6 hindurch sowie durch eine Bohrung am Türblatt 5 hindurch. Die letztgenannten Bohrungen sind deutlich weiter (um mehrere Millimeter) bemessen als die Querschnittsabmessungen der Welle 2 im betreffenden Längsbereich. Die Welle 2 verläuft weiters durch eine Durchgangsbohrung in der Rosette 8 hindurch, wobei allerdings die Querschnittsabmessungen dieser Durchgangsbohrung so eng bemessen sind, dass die Welle 2 darin gegen translatorische Bewegung normal zu ihrer Längsrichtung spielfrei gehalten ist. Von der Rosette 8 aus ragen in einem Abstand zur Welle 2 Schrauben 4 durch weit bemessene Schraubendurchgangsbohrungen im Türblatt 5 und im Rahmenprofil 6 hindurch zu Mutterngewindebohrungen 12 an einem vorzugsweise tiefgezogenen Bereich am Mutternteil 9.

Bei der Montage der Anordnung wird zuerst der Mutternteil 9 in das Rahmenprofil 6 eingeschoben. Dann wird der Schlosskasten 1 mittels Stulpblech, Klemmteil und Verbindungsschrauben am Rahmenprofil 6 befestigt und zwar so, dass er sich in den Raum zwischen den Schenkeln des Mutternteils 9 erstreckt und durch dessen Ausnehmung 13 hindurch ragt, und dass die Welle 2 durch die dazugehörigen Ausnehmungen an Türblatt 5, Rahmenprofil 6 und Mutternteil 9 hindurch in die dafür vorgesehene Lageraufnahme am Schlosskasten 1 eingesteckt werden kann. Bei eingesteckter Welle 2 und auf diese aufgesteckter Rosette 8, werden die Schrauben 4 durch die Schraubendurchgangsbohrungen in der Rosette 8 und durch die dafür sehr weit bemessenen Schraubendurchgangsbohrungen am Türblatt 5 und am Rahmenprofil 6 hindurch in die zugehörigen Mutterngewindebohrungen 12 am Mutternteil 9 eingesteckt und erst vorsichtig angezogen und dabei die Rosette 8 am Türblatt in jene Position gerückt, bei welcher die Welle 2 optimal ohne Biegung und Zwängung durch die zugehörige Durchgangsbohrung in der Rosette 8 hindurch verläuft. Der bei leichtem Zug der Schrauben 4 im Rahmenprofil 6 noch verschiebbare Mutternteil 9 gleitet beim Anziehen der Schrauben 4, entweder von selbst oder indem man ihn von der offenen Seite des Rahmenprofils 6 her mittels eines Werkzeugs passend verschiebt, genau in jene Position, bei welcher er und die Rosette 8 durch die Schrauben 4 so fixiert werden können, dass die Welle 2 optimal bezüglich der Lage des Schlosskasten 1 ausgerichtet ist und ohne Klemmung durch die Rosette 8 verläuft. Wenn nun die Schrauben 4 kräftig angezogen werden, ist die Rosette 8 für Jahre spielfrei genau in der richtigen Position fixiert um die Welle 2 so zu führen, dass sie frei von Biegung und Zwängung mit der dazugehörigen Aufnahme im Schlosskasten 1 fluchtet. Der in Fig. 2 anschaulich für sich allein skizzierte Mutternteil 9 weist zusätzlich zu den schon beschriebenen Teilen eine Ausnehmung 14 für die Durchführung eines Schlosszylinders auf, sowie Erhebungen 15 zur Abstützung am Rahmenprofil 6 zu jener Seite hin auf welche die Schrauben 4 ziehen.

Die Zeichnungen Fig. 3 und Fig. 4 zeigen erfindungsgemäß angewendete bzw. anwendbare Mutternteile 19, welche gut in seitliche Kammern eines Hohlprofils 17 einsetzbar sind, welches ein Rahmenprofil für ein Türblatt 16 bildet und in welches wiederum ein Schlosskasten 1 eingesetzt werden kann. Wie schon an Hand von Fig. 1 zum dortigen Mutternteil 9 beschrieben, ist es vorteilhaft, wenn der in die Ausnehmung am Türblatt eingesetzte Mutternteil 19 darin schon nach dem Einsetzen und vor dem Anziehen der die Rosette 8 haltenden Schrauben gehalten wird aber dennoch noch an seitlichen Wänden des Hohlprofils 17 entlang verschiebbar ist, damit er in die ideale Position, welche durch die Position des Schlosskastens 1 bestimmt ist, geschoben werden kann. Die Mutternteile 19 gemäß Fig. 3 und Fig. 4 sind als flache C-Profile ausgebildet, sie könnten aber auch einfach ein Flacheisen sein. Gemäß Fig. 3 sind sie im Hohlprofil "lose festgeklemmt" indem sie jeweils zwischen einer Seitenwand des Hohlprofils 17 und Profilwänden 18 eingeklemmt sind, die in einem Abstand zur Seitenwand angeordnet sind.

Wie in Fig. 4 erkennbar, kann der Mutternteil 19 auch seitlich vorspringende Federteile 24 aufweisen, welche beim Einlegen des Mutternteils 19 in eine Hohlkammer am Profil 17 an den Wänden des Profils 17 durch elastischer Verformung zu dem Grundköper des Mutternteils 19 hin gebogen werden und daher eine durch Elastizität hervorgerufene Druckkraft auf das Profil 17 ausüben und so den Mutternteil 19 am Hohlprofil 17 so "lose fixieren" dass der Montagevorgang einfach wird aber dennoch noch ausreichend Beweglichkeit besteht, um den Mutternteil 19 beim Anziehen jener Schrauben die durch die Rosette 8 hindurch in die Gewindebohrungen 21 verlaufen in die bezüglich Welle der Handhabe 3 optimale Position schieben zu können.

Der in Fig. 4 anschaulich für sich allein skizzierte Mutternteil 19 weist zusätzlich zu den schon beschriebenen Teilen eine Ausnehmung 23 für die Durchführung eines Schlosszylinders auf sowie Erhebungen 22 zur nur punktweisen Abstützung des Mutternteils am Rahmenprofil 17, was gegenüber einer großflächigeren Auflage den Vorteil geringerer Wärmeübertragung hat.

Der in Fig. 5 gezeigte Mutternteil 25 ist eine Abwandlung des Mutternteils von Fig. 4. Es ein Verbund aus zwei Schichten unterschiedlichen Materials. Die Schicht 26 ist typischerweise Stahlblech; sie bringt die erforderliche mechanische Festigkeit. Die Schicht 27 kann ein wärmedämmendes und/oder brandhemmendes Material beispielsweise auf Basis mineralischer Fasern sein. Zusätzlich zu seiner Eigenschaft als Wärmedämmung und/oder Brandhemmung kann es auch elastisch verformbar sein und dadurch komfortabel zwischen Wänden in der Ausnehmung am Türblatt einklemmbar sein und dennoch noch verschiebbar sein. Um die Verschiebbarkeit zu erleichtern ist die Schicht 26 mit abgerundeten punktuellen Erhebungen 28 versehen durch welche sie gut an anderen Körpern gleiten kann. Wie schon der Mutternteil 19 von Fig. 4 ist auch der Mutternteil 25 mit seitlichen Federn 29 versehen durch welche das Festklemmen in einer Ausnehmung am Türblatt erleichtert wird.

In einer weiteren Abwandlung des Mutternteils 25 von Fig. 5 könnte ein Mutternteil als Platte oder ähnlicher großflächiger Körper aus einem wärmedämmenden und/oder brandhemmenden Material ausgebildet sein und nur lokal mit metallischen Einlegemuffen die ein Mutterngewinde aufweisen versehen sein. An diesen Einlegemuffen können die Schrauben, welche die Rosette halten, eingeschraubt werden.

## Patentansprüche

1. Türblatt (5, 16) mit einem in eine stirnseitige Ausnehmung des Türblatts (5, 16) eingesetzten Schlosskasten (1) und einer Handhabe (3), welche um eine zur Ebene des Türblattes normal ausgerichtete Welle (2) schwenkbar ist, welche an einer Rosette (8) drehbar gelagert gehalten ist, die am Türblatt (5, 16) durch Schrauben (4) gehalten ist, welche in zur Ebene des Türblattes (5, 16) normaler Richtung durch die Rosette (8) hindurch verlaufen, wobei bei gelockerten Schrauben (4) ein Mutternteil (9, 19, 25) der mit dem Gewinde der Schrauben (4) in Gewindeeingriff ist, gegenüber dem Türblatt (5, 16) parallel zu dessen Ebene verschiebbar ist, wobei der Mutternteil (9, 19, 25) in einer Ausnehmung (7) am Türblatt eingesetzt ist und darin an einer Begrenzungswand der Ausnehmung (7) anliegt, die der Rosette (8) zugewandt liegt, wobei diese Begrenzungswand im Berührungsbereich mit dem Mutternteil (9, 19, 25) parallel zur Ebene des Türblattes (5, 16) ausgerichtet ist und wobei auch die Schrauben (4) gegenüber dem Türblatt (5, 16) parallel zu dessen Ebene verschiebbar sind, wobei eine Durchgangsbohrung durch welche hindurch eine Schraube (4) zwischen der Rosette (8) und dem in der Ausnehmung (7) im Türblatt (5, 16) angeordneten Mutternteil (9, 19, 25) verläuft, einen um mehrere Millimeter größeren Durchmesser aufweist als der Durchmesser der Schraube (4) an ihrem in der Schraubendurchgangsbohrung befindlichen Längsbereich,
**dadurch gekennzeichnet, dass**
der Mutternteil (9, 19, 25) unter elastischer Verformung seiner selbst an gegenüberliegenden Begrenzungswänden der Ausnehmung (7) anliegt.

2. Türblatt (5, 16) nach Anspruch 1, **dadurch gekennzeichnet, dass** die Ausnehmung (7) am Türblatt in welche der Mutternteil (9, 19, 25) eingesetzt ist, jene stirnseitige Ausnehmung (7) ist, in welche auch der Schlosskasten (1) eingesetzt ist.

3. Türblatt nach Anspruch 2, **dadurch gekennzeichnet, dass** der Mutternteil (9) nach Art eines U-Profils einen Basisteil und zwei Schenkel aufweist und dass die freien Enden (11) der Schenkel in der Ausnehmung (7) an gegenüberliegenden Begrenzungswänden der Ausnehmung (7) anliegen und dabei gegenüber ihrer elastisch entspannten Lage etwas aufeinander zu gebogen sind.

4. Türblatt nach Anspruch 3, **dadurch gekennzeichnet, dass** am Mutternteil (19, 25) eine Feder (24, 29) befestigt ist und vom Mutternteil absteht und in montiertem Zustand gegenüber ihrer elastisch entspannten Lage etwas auf den Mutternteil zu verformt ist.

5. Türblatt nach einem der Ansprüche 1 bis 4, **dadurch gekennzeichnet, dass** der Mutternteil (25) teilweise aus wärmedämmendem und/oder brandhemmendem Material (27) besteht.

6. Türblatt nach Anspruch 5, **dadurch gekennzeichnet, dass** der Mutternteil überwiegend aus wärmedämmendem und/oder brandhemmendem Material besteht und dass in diese metallische Einlegemuffen eingesetzt sind, welche ein Mutterngewinde aufweisen.

## Claims

1. Door leaf (5, 16) with lock case (1) inserted in a recess on the front face and a handle (3), which is rotatable around a shaft (2) in normal alignment to the door leaf plane and which is mounted pivoting on a rosette (8) that is fixed by screws (4) on the door leaf (5, 16) that extent in normal direction through the rosette (8) on the door leaf plane (5, 16), wherein a nut element (9, 19, 25) engages with the thread of the screws (4) when the screws (4) are loosened can be displaced relative to the door leaf (5, 16) parallel to its plane, wherein the nut element (9, 19, 25) is inserted in a recess (7) in the door leaf and rests on a boundary wall of the recess (7) in it, which faces the rosette (8), and wherein this boundary wall is aligned parallel to the door leaf plane (5, 16) in the area of contact with the nut element (9, 19, 25) and wherein also the screws (4) can be displaced relative to the door leaf (5, 16) parallel to its plane, wherein a through-hole through which a screw (4) extends between the rosette (8) and the nut element (9, 19, 25) that is arranged in the recess (7) in the door leaf (5, 16) has a diameter several millimetres larger than the diameter of the screw (4) in its longitudinal area that is arranged in the screw hole,
**characterised in that**
the nut element (9, 19, 25) rests on opposite boundary walls of the recess (7) in elastic deformation of itself.

2. Door leaf (5, 16) according to claim 1, **characterised in that** the recess (7) in the door leaf in which the nut element (9, 19, 25) is inserted is the recess (7) on the front face into which also the lock box (1) is inserted.

3. Door leaf according to claim 2, **characterised in that** the nut element (9) by nature according to a U-profile has a basic part and two side pieces and that the free ends (11) of the side pieces rest in the recess (7) on opposite boundary walls in the recess (7) and at the same time, are slightly bent towards each other in relation to their elastically relaxed position.

4. Door leaf according to claim 3, **characterised in that** a spring (24, 29) is mounted on the nut element (19, 25) and protrudes from the nut element and is slightly deformed towards the nut element in the installed condition relative to its elastically relaxed position.

5. Door leaf according to one of the claims 1 to 4, **characterised in that** the nut element (25) is partly comprised of heat-insulating and/or fire-retardant material (27).

6. Door leaf according to claim 5, **characterised in that** the nut element is primarily comprised of heat-insulating and/or fire-retardant material and that these are inserted in metallic insert sleeves that have a nut thread.

## Revendications

1. Vantail de porte (5, 16) avec un boîtier de serrure (1) inséré dans une cavité frontale et une poignée (3) pivotant autour d'un arbre (2) orienté normalement parallèlement au vantail de porte, ledit arbre étant maintenu par montage rotatif sur une rosette (8) maintenue au vantail de porte (5, 16) par des vis (4) traversant, parallèlement au vantail de porte (5, 16) dans une direction normale, la rosette (8) dans laquelle, lorsque les vis (4) sont desserrées, une pièce d'écrou (9, 19, 25) étant en prise filetée avec le filetage des vis (4) peut être poussée contre le vantail de porte (5, 16) parallèlement à son niveau, la partie écrou (9, 19, 25) étant insérée dans une cavité (7) sur le vantail de porte et reposant à l'intérieur sur une paroi de limitation de la cavité (7) face à la rosette (8), ladite paroi de limitation étant dans la zone de contact avec la partie écrou (9, 19, 25) orientée parallèlement au vantail de porte (5, 16) et dans laquelle les vis (4) aussi peuvent être poussées par rapport au vantail de porte (5, 16) parallèlement à son niveau, dans laquelle un alésage de passage présentant un diamètre plus grand de plusieurs millimètres par rapport au diamètre des vis (4) sur leur zone longitudinale se trouvant dans le perçage de passage des vis est traversé par une vis (4) passant entre la rosette (8) et la partie écrou (9, 19, 25) située dans la cavité (7) dans le vantail de porte (5, 16),
**caractérisé en ce que**
la partie écrou (9, 19, 25) repose par sa propre déformation élastique sur les parois de limitation opposées de la cavité (7).

2. vantail de porte (5, 16) selon revendication 1, **caractérisé en ce que** la cavité (7) sur le vantail de porte dans laquelle la partie écrou (9, 19, 25) est insérée est une cavité frontale (7) dans laquelle le boîtier de serrure (1) est également inséré.

3. vantail de porte selon revendication 2, **caractérisé en ce que** la partie écrou (9) de type profilé en U présente une partie de base et deux bras et que les extrémités libres (11) des bras reposent dans la cavité (7) sur les parois de limitation opposées de la cavité (7) et sont ici légèrement courbées l'une vers l'autre par rapport à leur position relâchée élastiquement.

4. vantail de porte selon revendication 3, **caractérisé en ce que** sur la partie écrou (19, 25) est fixé un ressort (24, 29) qui dépasse de la partie écrou et qui est, à l'état monté, légèrement déformé vers la partie écrou par rapport à sa position relâchée élastiquement.

5. vantail de porte selon l'une des revendications 1 à 4, **caractérisé en ce que** la partie écrou (25) est en partie composée de matériau d'isolation thermique et/ou ignifugé (27).

6. vantail de porte selon revendication 5, **caractérisé en ce que** la partie écrou est composée essentiellement de matériau d'isolation thermique et/ou ignifuge et que dans celle-ci sont insérés des manchons d'insertions en métal disposant d'un filetage d'écrou.
